# EUROPÄISCHE PATENTANMELDUNG

(11) **EP 4 006 294 A1**
(43) Veröffentlichungstag der Anmeldung: **01.06.2022**
(21) Anmeldenummer: 21211108.2
(22) Anmeldetag: 29.11.2021
(51) Int. Cl.: E06B 3/70, E06B 7/02, E06B 3/54, E06B 5/20

(54) **TÜRBLATT MIT ÜBERSTRÖMFUNKTION**

(30) Priorität: 30.11.2020 DE 102020131737
(71) Anmelder: feco Systeme GmbH, 76139 Karlsruhe (DE)
(72) Erfinder: Feederle, Klaus-Michael, 76139 Karlsruhe (DE)
(74) Vertreter: Lemcke, Brommer & Partner Patentanwälte Partnerschaft mbB

(57) **Zusammenfassung**

Vorgeschlagen wird ein Türblatt (1) mit einem entlang von zumindest drei Stirn und Längsseiten des Türblatts randseitig umlaufenden Tragrahmen (4) und zwei selbsttragenden Türblatt-Deckschalen (2,3), welche zwei entgegengesetzt gerichtete Türseiten des Türblatts (1) bilden und mit dem Tragrahmen (4) unter Bildung eines von Tragrahmen (4) und Türblatt-Deckschalen (2,3) umgrenzten Hohlraumes (5) verbunden sind. Das Türblatt (1) weist mindestens zwei Luftöffnungen (6,6',7,7') auf, welche zu unterschiedlichen Türseiten hin offen und über den Hohlraum (5) strömungstechnisch miteinander verbunden sind. Der Hohlraum (5) ist durch eine Trennwand (9), vorzugsweise eine schalldämmende Trennwand, in mindestens zwei strömungstechnisch miteinander verbundene Teilräume (11,12) unterteilt, welche sich jeweils parallel zu mindestens einer der Türblatt-Deckschalen (2,3) erstrecken, wobei eine der Luftöffnungen (6,6',7,7') zu einem ersten der Teilräume (11,12) hin offen ist und die andere der Luftöffnungen (6,6',7,7') zu dem anderen der Teilräume (11,12) hin offen ist.

## Beschreibung

Die Erfindung betrifft ein Türblatt mit einem entlang von Stirn- und Längsseiten des Türblatts randseitig umlaufenden Tragrahmen und zwei selbsttragenden Türblatt-Deckschalen, welche zwei entgegengesetzt gerichtete Türseiten des Türblatts bilden und mit dem Tragrahmen unter Bildung eines von Tragrahmen und Türblatt-Deckschalen umgrenzten Hohlraumes verbunden sind. Die Erfindung betrifft auch ein Türelement mit einem solchen Türblatt.

Lüftungskonzepte moderner Gebäude erfordern häufig die Möglichkeit einer Luft-Überströmung zwischen zwei Räumen, z.B. zwischen einem Büroraum und einem Flur des Gebäudes oder auch zu einem Außenbereich hin. Aus Gründen der Vertraulichkeit soll die Luft-Überströmung ohne Ausbildung einer Schallbrücke, also schallgedämmt erfolgen. Zu diesem Zweck sind spezielle Luft-Überströmelemente bekannt, welche in Trennwände zwischen zwei Räumen eingebaut werden. Die Trennwand kann hierbei als Trockenbau- oder Systemwand ausgestaltet sein und das Luft-Überströmelement bereits während der Errichtung der Trennwand in diese integriert werden. Der gestalterische Wunsch nach Glas-Trennwänden beschränkt jedoch den Einsatz bekannter Luft-Überströmelemente. Aus diesem Grund besteht der Wunsch nach Integration einer Luft-Überströmfunktion in ein Türblatt.

Aus EP 1 270 863 B1 ist ein Türblatt mit Luft-Überströmfunktion bekannt. Das Türblatt hat einen mehrschichtigen Aufbau, wobei als inneres Strukturelement eine Röhrenspanplatte zum Einsatz kommt, die mit den äußeren Deck- und Furnierschichten des Türblatts flächig verleimt ist, um dessen Stabilität zu gewährleisten. Die im Inneren der Röhrenspanplatte ausgebildeten röhrenförmigen Hohlräume sind von beiden Seiten des Türblatts her über versetzt zueinander angeordnete Sacklöcher angebohrt, die somit durch die Hohlröhren der Röhrenspanplatte miteinander kommunizieren und so eine strömungstechnische Verbindung durch das Türblatt ermöglichen. Einerseits ist hierbei jedoch durch den vorgegebenen Innendurchmesser der Hohlröhren der Strömungsquerschnitt begrenzt, anderseits besteht ohne unerwünschte Außenanbauten an das Türblatt keine Möglichkeit, eine Schallausbreitung über die so gebildeten Überströmkanäle zu vermindern und damit die Schalldämmeigenschaften der Tür zu verbessern.

Neben den üblichen, mehrschichtigen Türblättern mit vollflächiger Verleimung werden aus gestalterischen und technischen Gründen auch Türblätter eingesetzt, bei denen auf einen Tragrahmen beiderseits selbsttragende Deckschalen beispielsweise aus Glas, Kunststoff oder Holzverbundwerkstoffen aufgesetzt sind, welche jeweils eine Türseite des Türblattes bilden. Ein Türblatt mit selbsttragenden Deckschalen ist aus EP 3 120 086 B1 bekannt.

Eine Aufgabe der Erfindung besteht darin, ein Türblatt mit Luft-Überstromfunktion mit verbesserten Eigenschaften anzugeben.

Die Aufgabe wird gelöst durch ein Türblatt mit den Merkmalen gemäß Anspruch 1. Vorteilhafte Ausgestaltungen des Türblattes sind Gegenstände der abhängigen Ansprüche 2 bis 12. Die Aufgabe wird auch gelöst durch ein Türelement gemäß Anspruch 13.

Das Türblatt umfasst einen entlang von zumindest drei Stirn- und Längsseiten des Türblatts randseitig umlaufenden Tragrahmen und zwei selbsttragende Türblatt-Deckschalen, welche zwei entgegengesetzt gerichtete Türseiten des Türblatts bilden und mit dem Tragrahmen unter Bildung eines von Tragrahmen und Türblatt-Deckschalen umgrenzten Hohlraumes verbunden sind. Das Türblatt weist mindestens zwei Luftöffnungen auf, welche zu unterschiedlichen Türseiten hin offen und über den Hohlraum strömungstechnisch miteinander verbunden sind.

Es ist wesentlich, dass der Hohlraum durch eine Trennwand, vorzugsweise eine schalldämmende Trennwand, in mindestens zwei strömungstechnisch miteinander verbundene Teilräume unterteilt ist, welche sich jeweils parallel zu mindestens einer der Türblatt-Deckschalen erstrecken, wobei eine der Luftöffnungen zu einem ersten der Teilräume hin offen ist und die andere der Luftöffnung zu dem anderen der Teilräume hin offen ist.

Durch den Tragrahmen und die selbsttragende Ausgestaltung der Deckschalen wird kein zusätzliches, stützendes Element im Türblatt benötigt, wie bei herkömmlichen Türen mit flächig verleimtem Schichtaufbau. Somit kann ein von Tragrahmen und Deckschalen gebildeter Hohlraum in einfacher Weise zur Ausgestaltung einer strömungstechnischen Verbindung zwischen den beiden Türseiten genutzt werden.

Der Tragrahmen verläuft vorzugsweise zwischen den zwei selbsttragenden Türblattdeckschalen im Randbereich entlang der vier Stirn- und Längsseiten des Türblattes. Da jedoch auch die Deckschalen zur Stabilität des Türblattes beitragen, liegt es im Rahmen der Erfindung, dass der Tragrahmen auch an einer der vier Stirn- und Längsseiten des Türblattes, z.B. an dessen Unterkante, unterbrochen sein kann, also nur entlang von drei der vier Stirn- und Längsseiten verläuft. Unter einem randseitigen Verlauf ist hierbei nicht zwingend zu verstehen, dass der Tragrahmen bündig mit einem Rand der Türblatt-Deckschalen ist. Vielmehr kann der Tragrahmen auch mit einem leichten Versatz nach innen, also mit einem Abstand zu dem Rand der Türblatt-Deckschalen verlaufen.

Durch Anordnung zweier Luftöffnungen am Türblatt, welche über den Hohlraum luftleitend miteinander verbunden sind, ist es möglich, eine Luft-Überstromfunktion zwischen zwei Räumen oder einem Raum und einem Außenbereich eines Gebäudes herzustellen. Hierbei muss lediglich gewährleistet werden, dass die Luftöffnungen jeweils derart am Türblatt angeordnet sind, dass zumindest eine Luftöffnung luftleitend mit dem Raum auf der einen Türseite, eine andere mit dem Raum auf der anderen Türseite verbunden ist. Die vorliegende Erfindung ermöglicht damit bei kompakter Bauweise den Durchsatz relevanter Luftvolumenströme.

Die selbsttragenden Deckschalen sind so ausgestaltet, dass eine funktionale Stabilität der Türflächen ohne darunterliegende Materialschichten und eine vollflächige Verklebung mit letzteren erreicht wird, sodass der Innenbereich des Tragrahmens freigelassen oder mit nicht zur Steifigkeit der Deckschalen bzw. der gesamten Türblätter beitragenden Materialen (Dämmmaterialien) ausgefüllt werden kann. Die Befestigung der Deckschalen am Tragrahmen kann in an sich bekannter Weise durch Verklebung oder Verschraubung oder mittels einer formschlüssigen Verbindung erfolgen.

Ein besonderer Vorteil der vorliegenden Erfindung besteht daher darin, dass der Hohlraum, zumal er bei der Herstellung der Türblätter zugänglich ist, für zusätzliche, schalldämpfende Maßnahmen genutzt werden kann. Bei einer vorteilhaften Weiterbildung wird daher der Hohlraum zumindest teilweise mit mindestens einem schalldämmenden oder schallabsorbierenden Dämmmaterial ausgefüllt, wobei als Dämmmaterial insbesondere Vlies und/oder Schaumstoff und/oder Mineralfasern zum Einsatz kommen kann. Hiermit lassen sich die Schalldämmeigenschaften gegenüber bekannten Türelementen mit Luft-Überströmfunktion erheblich verbessern. Mit der Kombination verschiedener Materialien und Variation derer Geometrien können bei gleicher äußerer Gestaltung unterschiedliche Schalldämm-Varianten eines in der Grundkonstruktion gleichen Türblatts realisiert werden. Über Varianten der Ausbildung der Luftführung im Innern des Türblatts und der Luft-Ein- und Auslässe können unterschiedliche Anforderungen an den Luftstromvolumen und die Gestaltung der Türblattoberflächen umgesetzt werden.

Es liegt im Rahmen der Erfindung, dass das Dämmmaterial z.B. als Granulat oder in Form einer oder mehrerer räumlich verteilter Dämmelemente innerhalb des Hohlraums angeordnet ist. Vorzugsweise kommt das Dämmmaterial als Plattenmaterial zum Einsatz, welches an zumindest einer flachen Seite des Hohlraums angebracht werden kann.

Aufgrund der selbsttragenden Bauweise der Deckschalen lässt sich der Hohlraum auf einfache Weise mit großen Abmessungen realisieren, sodass auch Dämmmaterialien mit geringer Dichte für eine gute Schallisolation verwendbar sind. Es ist somit ein wesentlicher Vorteil der Erfindung, dass das Dämmmaterial an beliebiger Position im Hohlraum und in einer beliebigen Beschaffenheit angeordnet werden kann, um eine gute Schalldämmung oder Schallabsorption erreichen zu können.

Durch die Trennwand lassen sich die Schalldämmeigenschaften des Türblattes erheblich verbessern. Für die Trennwand kann dabei insbesondere ein Material hoher Dichte wie Metall oder Holz verwendet werden, sodass sich eine niedrige Resonanzfrequenz ergibt. Zusätzlich kann die Trennwand mit einem schalldämmenden oder schallabsorbierenden Dämmmaterial verkleidet sein. Darüber hinaus bewirkt eine Trennwand bereits allein durch eine Umlenkung der Luftströmung und die Verlängerung des Überströmungsweges eine Verbesserung der Schalldämmeigenschaften. Die Trennwand kann insbesondere einen mehrschichtigen Aufbau aus einem schallharten Werkstoff höherer Dichte wie etwa Holz oder Metall und einer oder mehrere Außenlagen aus einem schallabsorbierenden Werkstoff wie Vlies oder Akustikschaumstoff aufweisen.

Vorzugsweise umfasst die Trennwand eine oder mehrere Überströmungsöffnungen, deren Form und/oder Querschnittsverlauf auf eine gute Schallisolation hin optimiert werden kann. Über besagte Überströmungsöffnungen tritt der Luftstrom von dem einen in den anderen Teilraum und von dort über die ihm zugeordnete Luftöffnung aus dem Türblattinneren.

In besonders einfacher Weise lässt sich die Trennwand unmittelbar am Tragrahmen anordnen bzw. befestigen. Dadurch lässt sich auch ohne eine zusätzliche Verkleidung der Deckschalen mit Dämmmaterial eine gute Schalldämmung realisieren. Es liegt jedoch im Rahmen der vorteilhaften Weiterbildung, das die schalldämmende oder schallabsorbierende Wirkung sowohl durch die Trennwand als auch durch eine schalldämmende Lage des Hohlraums bewirkt wird.

In einer vorteilhaften Weiterbildung sind in dem Hohlraum zusätzlich eine oder mehrere schalldämmende Einlagen aus einem Gipswerkstoff und/oder einem Holzwerkstoff und/oder Metall und/oder Glas vorgesehen. Die vorstehend genannten Materialien gehen mit einer hohen Dichte einher, sodass sich die Einlage mit insgesamt hohem Gewicht bei geringem erforderlichen Bauraum realisieren lässt. Die Einlage dient durch ihr hohes Eigengewicht als Schallbarriere, die ein Durchdringen der Schallwellen verhindert und so eine Verbesserung der Schalldämmung ermöglicht. Durch die Einlage kann der Hohlraum im Inneren des Türblattes z.B. in mehrere Kammern unterteilt werden, die nacheinander von Luft durchströmt werden müssen.

In einer vorteilhaften Weiterbildung ist der Hohlraum zumindest bereichsweise mit einer Lage ausgekleidet, welche das Dämmmaterial umfasst.

Die vorstehend beschriebene Weiterbildung geht mit dem Vorteil einher, dass die Wandung des Hohlraums sowohl zur Ausgestaltung einer strömungstechnischen Verbindung zwischen zwei Luftöffnungen als auch zur Anordnung des Dämmmaterials dienen kann. Gegenüber einer ungeordneten Einbringung von Dämmmaterial im Hohlraum verbessert die Auskleidung des Hohlraums die schalldämmende oder schallabsorbierende Wirkung des Türblatts. Gleichzeitig lässt sich der Herstellprozess des Türblattes verbessern, indem zumindest eine Deckschale und/oder der Tragrahmen bereits vor Ihrer gemeinsamen Montage mit der schalldämmenden Lage ausgekleidet und anschließend montiert werden. Dadurch lässt sich der Herstellprozess in mehrere räumlich verteilte Schritte unterteilen und insgesamt effizienter gestalten.

Bei einer vorteilhaften Weiterbildung bildet das Dämmmaterial einen Strömungskanal zwischen den Luftöffnungen aus. Somit dient das Dämmmaterial gleichzeitig zur Ausgestaltung luftleitender Strukturen, um die Luftführung im Hohlraum zu verbessern. Der Strömungskanal kann hierbei in Form länglicher Vertiefungen an einer dem Hohlraum zugewandten Seite der schalldämmenden Lage gebildet werden. Besagte Vertiefungen weisen vorzugsweise eine Erstreckungsachse auf, welche sich im Wesentlichen geradlinig zwischen den beiden Luftöffnungen erstreckt. Es liegt jedoch ebenso im Rahmen der vorteilhaften Weiterbildung, dass der Strömungskanal vollständig durch eine oder mehrere voneinander getrennte Schichten des Dämmmaterials umschlossen ist. Somit lassen sich Strömungskanäle mit beliebigem Querschnitt ausbilden, welche zwischen den Luftöffnungen verlaufen.

Bei einer vorteilhaften Weiterbildung ist der Hohlraum durch eine Trennwand, vorzugsweise eine schalldämmende Trennwand, in mindestens zwei strömungstechnisch miteinander verbundene Teilräume unterteilt, welche sich jeweils parallel zu mindestens einer der Türblatt-Deckschalen erstrecken, wobei eine der Luftöffnungen zu einem ersten der Teilräume hin offen ist und die andere der Luftöffnung zu dem anderen der Teilräume hin offen ist. Durch eine solche Trennwand lassen sich die Schalldämmeigenschaften erheblich verbessern. Für die Trennwand kann dabei insbesondere ein Material hoher Dichte wie Metall oder Holz verwendet werden, sodass sich eine niedrige Resonanzfrequenz ergibt. Zusätzlich kann die Trennwand mit einem schalldämmenden oder schallabsorbierenden Dämmmaterial verkleidet sein. Darüber hinaus bewirkt eine Trennwand bereits allein durch eine Umlenkung der Luftströmung und die Verlängerung des Überströmungsweges eine Verbesserung der Schalldämmeigenschaften. Die Trennwand kann insbesondere einen mehrschichtigen Aufbau aus einem schallharten Werkstoff höherer Dichte wie etwa Holz oder Metall und einer oder mehrere Außenlagen aus einem schallabsorbierenden Werkstoff wie Vlies oder Akustikschaumstoff aufweisen.

Vorzugsweise umfasst die Trennwand eine oder mehrere Überströmungsöffnungen, deren Form und/oder Querschnittsverlauf auf eine gute Schallisolation hin optimiert werden kann. Über besagte Überströmungsöffnungen tritt der Luftstrom von dem einen in den anderen Teilraum und von dort über die ihm zugeordnete Luftöffnung aus dem Türblattinneren.

In besonders einfacher Weise lässt sich die Trennwand unmittelbar am Tragrahmen anordnen bzw. befestigen. Dadurch lässt sich auch ohne eine zusätzliche Verkleidung der Deckschalen mit Dämmmaterial eine gute Schalldämmung realisieren. Es liegt jedoch im Rahmen der vorteilhaften Weiterbildung, das die schalldämmende oder schallabsorbierende Wirkung sowohl durch die Trennwand als auch durch eine schalldämmende Lage des Hohlraums bewirkt wird.

Bei einer vorteilhaften Weiterbildung ist die Trennwand im Wesentlichen plattenförmig ausgestaltet und weist zumindest einen freiliegenden Rand auf, um einen Luftstrom zwischen den beiden Teilbereichen gegenüber einer Anströmrichtung um etwa 180 Grad umzulenken.

Gemäß vorstehend beschriebener vorteilhafter Weiterbildung, wird ein Luftstrom, welcher durch eine der Luftöffnungen eintritt, zunächst durch einen der Teilbereiche bis zu dem Rand der Trennwand geleitet. Im Bereich des Randes der Trennwand sind beide Teilbereiche strömungstechnisch miteinander verbunden, sodass der Luftstrom von einem der Teilbereiche in den anderen gelangt. Dabei wird der Luftstrom gegenüber seiner Anströmrichtung aus dem ersten der beiden Teilbereiche um 180° umgelenkt und strömt in entgegengesetzter Richtung durch den zweiten der beiden Teilbereiche zu derjenigen Luftöffnung, aus welcher er aus dem Türblattinneren tritt.

Da die Trennwand eine schalldämmende oder schallabsorbierende Wirkung hat, hängt die schalldämmende Wirkung des Türblattes unmittelbar von den Abmessungen der Trennwand, insbesondere dem Abstand zwischen einer Luftöffnung und dem Rand der Trennwand, ab. Somit lässt sich die schallisolierende Wirkung der Trennwand bedarfsgerecht ausbilden, indem der Abstand zwischen einer Luftöffnung und dem Rand der Trennwand in Abhängigkeit davon ausgestaltet wird, welche Anforderungen an die schalldämmende Wirkung des Türblattes gestellt werden. Je höher der zu dämmende Schallpegel desto größer ist vorzugsweise der Abstand zwischen einer Luftöffnung dem Rand der Trennwand.

Es liegt im Rahmen der vorteilhaften Weiterbildung, dass weitere Trennwände z.B. planparallel voneinander beabstandet in dem Hohlraum angeordnet werden. Zusätzlich zu den oben beschriebenen Teilräumen können hierbei weitere Teilräume in den Zwischenräumen zweier benachbarter Trennwände ausgebildet werden. Vorteilhaft ist hierbei insbesondere, wenn zwei benachbarte Trennwände an gegenüberliegenden Seiten des Hohlraums befestigt sind und die Ränder der benachbarten Trennwände ebenfalls auf gegenüberliegenden Seiten des Hohlraums liegen. Hierdurch lässt sich ein eintretender Luftstrom mehrfach um 180 Grad umlenken und die schallisolierende Wirkung bei kompakter Bauweise weiter verbessern.

Insbesondere können die Luftöffnungen hierbei fluchtend zueinander angeordnet werden. Dies kann einerseits aus gestalterischen Gründen erwünscht sein, anderseits ergibt sich bei fluchtender Anordnung der Öffnungen über die Trennwand ein verlängerter U-förmiger Strömungsweg, der zu einer verbesserten Schalldämmung gegenüber einer versetzten Anordnung der Öffnungen ohne Trennwand führt.

In einer vorteilhaften Weiterbildung ist mindestens eine der Luftöffnungen als Öffnung in einer der Türblatt-Deckschalen ausgestaltet. Eine solche Luftöffnung lässt sich in einfacher Weise vor der Montage der Deckschalen an dem Tragrahmen durch einen einfachen Bohrprozess, Fräsprozess oder Stanzprozess herstellen, wobei die Deckschale in ihrer gesamten Dicke durchdrungen wird. Die Ausgestaltung von Öffnungen in Form von Durchgangsöffnungen geht mit einer einfacheren Herstellbarkeit des Türblattes einher. Dadurch lassen sich die Herstellungskosten des Türblattes reduzieren.

In einer besonders einfachen Ausführungsform können die Luftöffnungen jeweils in Form einer einfachen Bohrung mit kreisrundem Querschnitt ausgestaltet sein. In einer vorteilhaften Weiterbildung sind die Luftöffnungen jedoch jeweils als ein länglicher Schlitz und/oder als eine längliche Anordnung einer Mehrzahl an Öffnungen ausgestaltet. Dies führt bei gleichem Strömungsquerschnitt zu einer Erweiterung der gestalterischen Möglichkeiten.

In einer vorteilhaften Weiterbildung sind die Luftöffnungen an einer gemeinsamen Stirn- oder Längsseite des Türblattes angeordnet, und dabei durch eine Dichtung, insbesondere eine schalldämpfende Dichtung, und/oder eine Dichtfläche, insbesondere eine Dichtfläche, welche dazu ausgestaltet ist, mit einer schalldämpfenden Dichtung an der Türzarge zusammenzuwirken, voneinander getrennt.

Luftöffnungen, welche an einer gemeinsamen Längsseite des Türblattes angeordnet sind, lassen sich auf einfache Weise mit Blickrichtung auf eine Türblattseite des Türblattes nahezu unsichtbar und damit optisch ansprechend ausgestalten. In einer einfachen Ausgestaltung einer derartigen Luftöffnung dient jeweils eine der Deckschalen und der Tragrahmen in einem gemeinsamen Kontaktbereich dazu, eine oberflächliche und längliche Vertiefung z.B. in Form eines Schlitzes oder einer Nut auszubilden. Die Vertiefung weist zwei entgegengesetzt gerichtete Endbereiche auf. Werden die Deckschale und der Tragrahmen miteinander verklebt oder verschraubt, ist besagte Vertiefung in einem der Endbereiche mit dem Hohlraum verbunden, während der jeweils andere Endbereich mit der Stirn- oder Längsseite des Türblattes abschließt.

Es liegt im Rahmen dieser vorteilhaften Weiterbildung, dass die Luftöffnung durch jegliche Art von Vertiefung in einer der Deckschalen oder am Tragrahmen ausgestaltet sein kann. Insbesondere ist die vorteilhafte Weiterbildung nicht auf längliche Vertiefungen zwischen einer Deckschale oder dem Tragrahmen beschränkt.

Für die Montage des Türblattes in einem Türrahmen oder einer Türzarge ist zu berücksichtigen, dass zwischen der Stirn- oder Längsseite des Türblattes, an dem die Luftöffnungen angeordnet sind und der Türzarge ein lichter und luftdurchlässiger Bereich ausgestaltet ist. Dadurch wird verhindert, dass der Türrahmen oder die Türzarge eine der Luftöffnungen dichtend verschließt.

Damit verhindert wird, dass ein Luftstrom unmittelbar durch den lichten Bereich am Türblatt vorbeiströmt, ist zwischen der Türblattkante und dem gegenüberliegenden Bereich eine Dichtung angeordnet, welche die beiden Luftöffnungen an der gemeinsamen Stirn- oder Längsseite voneinander trennt. Vorteilhafterweise ist die Dichtung schalldämmend ausgestaltet und wahlweise am Türblatt, insbesondere unmittelbar an einer Außenseite des Tragrahmens, oder jedoch an der Türzarge angeordnet.

Ebenso liegt auch eine Kombination von Luftöffnungen in einer Türblatt-Deckschale und Luftöffnungen an einer Stirn- oder Längsseite des Türblattes im Rahmen der Erfindung. So kann z.B. das Türblatt mindestens zwei unterschiedlich ausgestaltete Luftöffnungen aufweisen, wobei eine der zwei Luftöffnungen an einer Türblatt-Deckschale ausgestaltet ist, und die andere der zwei Luftöffnungen an einer Stirn- oder Längsseite des Türblattes ausgestaltet ist.

In einer vorteilhaften Weiterbildung weist das Türblatt mehr als zwei Luftöffnungen auf, welche jeweils als Öffnungen an einer der Türblatt-Deckschalen oder im Bereich einer Stirn- oder Längsseite des Türblattes angeordnet sind, und wobei die Luftöffnungen jeweils strömungstechnisch mit dem Hohlraum verbunden sind, um einen Luftstrom zwischen den beiden Türseiten zu ermöglichen.

Die vorstehend beschriebene Weiterbildung erlaubt es, die Summe aller Querschnitte der Luftöffnungen am Türblatt in einfacher Weise zu vergrößern. Dadurch lässt sich der erreichbare Luftdurchsatz zwischen zwei Türblattseiten auf einfache Weise erhöhen. Gleichzeitig können durch eine kombinierte Anordnung von Luftöffnungen an zumindest einer Deckschale und zumindest einer Stirnoder Längsseite des Türblattes einzelne Vorteile der hier vorgestellten unterschiedlichen Arten von Luftöffnungen ausgenutzt werden.

In einer vorteilhaften Weiterbildung besteht der Tragrahmen zumindest teilweise aus Metall, vorzugsweise Aluminium, Stahl, Holz und/oder Kunststoff.

Durch Verwendung der vorstehend genannten Materialien lassen sich alleine aufgrund ihrer materialspezifischen Elastizitätsmodule und/oder elastischen Streckgrenzen und/oder Bruchfestigkeiten ein Tragrahmen mit hoher Stabilität herstellen. Die Verwendung stranggepresster Aluminiumprofile geht mit hohen erzielbaren Steifigkeiten bei geringem erforderlichen Bauraum einher. Die Vorteile der Verwendung von Stahl liegen in seiner hohen Dichte, welche einen positiven Effekt für die schalldämmende Wirkung des Türblattes hat. Holz und Kunststoff weisen ebenfalls jeweils eine gute schalldämmende Wirkung auf.

Die Türblatt-Deckschalen können z.B. zumindest teilweise aus Holz und/oder Glas und/oder Metall und/oder Kunststoff und/oder einem Verbundmaterial gefertigt werden.

Das erfindungsgemäße Türelement umfasst eine Türzarge und ein an der Türzarge ausgelenktes Türblatt der vorstehend erläuterten Art. Die Kombination mit anwendungsbezogenen Türzargen aus Aluminium, Stahl oder Holz ermöglicht die Installation des erfindungsgemäßen Türblattes in jede Art von Trennwand. Die Türzarge kann hierbei eine oder mehrerer Falzdichtungen aufweisen, die vorzugsweise mit der schalldämpfenden Luftführung des Türblatts zusammenwirken. Durch eine Bodenabsenkdichtung im Türblatt kann die Schalldämmung weiter verbessert werden. Mögliche Einsatzbereiche dieser Türelemente sind der Objekt- wie auch der Wohnungsbau.

Weitere bevorzugte Merkmale und Ausführungsformen des erfindungsgemäßen Türblattes sowie des Türelementes werden im Folgenden anhand von Ausführungsbeispielen und den Figuren erläutert. Die Ausführungsbeispiele sind lediglich vorteilhafte Ausgestaltungen der Erfindung und nicht einschränkend.

Es zeigt:
- Figur 1: ein Türblatt mit zwei mal zwei horizontal verlaufenden und fluchtend angeordneten schlitzförmigen Luftöffnungen;
- Figur 2: ein Türblatt mit zwei vertikal verlaufenden und fluchtend angeordneten schlitzförmigen Luftöffnungen;
- Figur 3: ein Türblatt mit zwei mal zwei Luftöffnungen, welche jeweils im Bereich einer gemeinsamen Stirnseite des Türblattes angeordnet sind;
- Figur 4: ein Türblatt mit zwei Luftöffnungen, welche im Bereich einer gemeinsamen Längsseite des Türblattes angeordnet sind .

Figur 1 zeigt eine Ausführungsform des Türblattes 1, welches innerhalb einer Türzarge 1' innerhalb einer Glas-Trennwand angeordnet ist und in schematischer Seitendarstellung sowie in der Schnittansicht C-C dargestellt ist.

Die in der Seitendarstellung der Figur 1 sichtbare Türseite des Türblattes 1 ist durch eine selbsttragende Deckschale 2 gebildet. Eine Luftöffnung 6 ist in einem bodennahen Bereich angeordnet, während eine andere Luftöffnung 6' in einem deckennahen Bereich angeordnet ist. Beide Luftöffnungen 6 und 6' sind jeweils mit einem eigenen Luftströmungskanal verbunden, welcher sich jeweils durch das Türblattinnere erstreckt und einen Luftstrom zwischen den zwei Türseiten des Türblattes zulässt. Dies ist in der Schnittdarstellung C-C der Figur 1 zu sehen.

Wie in der Schnittdarstellung C-C der Figur 1 gezeigt, ist das Türblatt 1 zu einer Türseite durch die erste Deckschale 2 und zu einer anderen Türseite durch eine zweite Deckschale 3 begrenzt. Die Deckschalen 2 und 3 sind jeweils selbsttragend und in Form von Holzwerkstoff-Beplankungen ausgeführt. Beide Deckschalen 2 und 3 sind mit einem Tragrahmen 4 verklebt, welcher randseitig an den Schmal- und Längsseiten des Türblatts 1 umlaufend angeordnet ist. Die Deckschalen 2 und 3 sind planparallel zueinander beabstandet angeordnet, wodurch sie gemeinsam mit dem Tragrahmen 4 einen Hohlraum 5 bilden. Im Hohlraum 5 des Türblattes 1 sind keine Elemente angeordnet, welche die Stabilität des Türblattes 1, insbesondere seine Steifigkeit und/oder seine Festigkeit nennenswert beeinflussen.

Wie in der Schnittdarstellung C-C der Figur 1 gezeigt ist, sind die Luftströmungskanäle, mit denen die Luftöffnungen 6 und 6' jeweils verbunden sind, mit einem identischen, allerdings spiegelsymmetrischen Verlauf ausgestaltet. Zur besseren Deutlichkeit beschränken sich die folgenden Ausführungen auf die Beschreibung des bodennahen Bereiches des Türblatts 1 sowie der darin angeordneten Bestandteile des Türblattes 1. Die Ausführungen sind ohne weiteres auf den deckennahen Bereich übertragbar.

Gemäß der Schnittdarstellung C-C in Figur 1 weist das Türblatt 1 eine erste Deckschale 2 und eine zweite Deckschale 3 auf, welche zusammen mit dem Tragrahmen 4 den Hohlraum 5 einschließen. Die erste Luftöffnung 6 und die zweite Luftöffnung 7 sind zueinander fluchtend an der ersten bzw. zweiten Deckschale 2 bzw. 3 des Türblattes 1 angeordnet.

Eine Trennwand 9, welche aus einem schalldämmenden Verbundwerkstoff besteht, ist unmittelbar an dem randseitig umlaufenden Tragrahmen 4 oder über z.B. eine Quertraverse von diesem seitlich beabstandet angeordnet und ragt in den Hohlraum 5. Die Trennwand 9 unterteilt den Hohlraum 5 im bodennahen Bereich in einen ersten Teilraum 11 und einen zweiten Teilraum 12. Die Teilräume 11 und 12 erstrecken sich jeweils planparallel zu dem Türblatt und sind im Bereich eines Randes 10 der Trennwand 9 luftleitend miteinander verbunden. Die Trennwand 9 kann insbesondere einen mehrschichtigen Aufbau aus einem schallharten Werkstoff höherer Dichte wie etwa Holz oder Metall und einer oder mehrere Außenlagen aus einem schallabsorbierenden Werkstoff wie Vlies oder Akustikschaumstoff aufweisen.

Ein Luftstrom, dessen Verlauf schematisch durch einen Pfeil dargestellt ist, tritt durch die erste Luftöffnung 6 in den Hohlraum 5 und wird durch den ersten Teilraum 11 zunächst parallel zur Türblattebene in Richtung des Randes 10 geführt, wo er gegenüber seiner Anströmrichtung um 180° umgelenkt wird. Anschließend strömt der Luftstrom zur zweiten Luftöffnung 7, aus welcher er wieder aus dem Hohlraum 5 austritt.

In der Schnittdarstellung C-C der Figur 1 ist eine Zwischenlage 8 zu sehen, welche sowohl mit der ersten Deckschale 2 und der Deckschale 3 in Kontakt steht. Die Zwischenlage 8 ist hierbei als Dämmmaterial (Schaumstoff, Mineralfaser oder dergleichen) ausgestaltet und hat keine tragende oder stabiliserende Wirkung für das Türblatt 1. In einer alternativen Ausgestaltung kann eine derartige Zwischenlage zwar auch aus anderen Werkstoffen bestehen und eine hohe Steifigkeit aufweisen. Die Stabilität des Türblattes ist jedoch unabhängig von der Zwischenlage 8. Im gezeigten Ausführungsbeispiel dient die Zwischenlage 8 lediglich zur Trennung des bodennahen Bereiches des Hohlraums von dem deckennahen Bereich, um einen Strömungskanal zwischen den Luftöffnungen 6 und 7 auszubilden.

Figur 2 zeigt eine wieder andere Ausführungsform des Türblattes 1 in schematischer Seitendarstellung und zwei Schnittdarstellungen A-A und B-B.

Die Seitendarstellung in Figur 2 zeigt ein Türblatt 1, dessen erste Deckschale 2 eine vertikal verlaufende schlitzförmige Luftöffnung 6 aufweist. Eine zweite Luftöffnung 7 ist nicht sichtbar an der zweiten Deckschale 3 angeordnet. Die zweite Luftöffnung 7 ist in fluchtender Anordnung hinter der ersten Luftöffnung 6 angeordnet. Dieser Aufbau des Türblattes 1 ist in den beiden Schnittdarstellungen A-A und B-B der Figur 2 gezeigt.

Der Aufbau des Türblattes 1 ist ähnlich zu dem in Figur 1 gezeigten. Im Gegensatz zum Türblatt gemäß Figur 1 ist im Türblattinneren des Türblattes 1 gemäß Figur 2 jedoch nur ein Luftströmungskanal ausgestaltet und ist gegenüber dem Luftströmungskanal gemäß Figur 1 um 90 Grad gedreht. Im Übrigen entspricht die Struktur des Türblattes 1 gemäß Figur 2 der des Türblattes gemäß Figur 1. Die Dämmmaterialschicht 8 hat trotz Kontakt zu beiden Deckschalen keine tragende oder stabilisierende Wirkung für das Türblatt 1.

Figur 3 zeigt eine wieder andere Ausführungsform des Türblattes 1 in schematischer Seitendarstellung und einer Schnittdarstellung C-C.

Im Wesentlichen entspricht der Aufbau des Türblattes 1 gemäß Figur 3 dem Aufbau des Türblattes, welches in Figur 1 gezeigt ist, mit dem Unterschied, dass die Luftöffnungen 6 und 6' sowie 7 und 7' nicht vollständig an den Deckschalen 2 und 3 ausgestaltet sind, sondern paarweise an einer gemeinsamen Stirnseite 13 bzw. 14 des Türblattes.

Das Türblatt weist eine erste und eine zweite Deckschale 2 und 3 auf, welche einen Hohlraum 5 einschließen. Sowohl die erste Deckschale 2 als auch die zweite Deckschale 3 weisen randseitig eine Ausnehmung auf, welche jeweils gemeinsam mit dem Tragrahmen 4 die erste Luftöffnung 6 bzw. die zweite Luftöffnung 7 ausbilden. Ein eintretender Luftstrom tritt über die erste Luftöffnung 6 in den Hohlraum, durchströmt diesen und tritt über die zweite Luftöffnung 7 wieder aus. Ein Vorteil dieser Ausführungsform ist, dass die erste und die zweite Luftöffnung 6 und 7 von außen nicht sichtbar sind.

Figur 4 zeigt eine wieder andere Ausführungsform des Türblattes 1 in einer schematischen Seitendarstellung und einer Schnittdarstellung C-C des Türblattes 1.

Im Wesentlichen entspricht der Aufbau des Türblattes 1 gemäß Figur 4 dem Aufbau des Türblattes, welches in Figur 2 gezeigt ist. Im Unterschied hierzu sind jedoch die Luftöffnungen 6 und 7 nicht vollständig an den Deckschalen 2 und 3 ausgestaltet, sondern an einer gemeinsamen Breitseite des Türblattes. Die Ausgestaltung der Luftöffnungen 6 und 7 entspricht im Übrigen der Ausgestaltung der Luftöffnungen 6 und 7 gemäß Figur 3.

## Patentansprüche

1. Türblatt (1) mit einem entlang von zumindest drei Stirn- und Längsseiten des Türblatts randseitig umlaufenden Tragrahmen (4) und zwei selbsttragenden Türblatt-Deckschalen (2,3), welche zwei entgegengesetzt gerichtete Türseiten des Türblatts (1) bilden und mit dem Tragrahmen (4) unter Bildung eines von Tragrahmen (4) und Türblatt-Deckschalen (2,3) umgrenzten Hohlraumes (5) verbunden sind, wobei das Türblatt (1) mindestens zwei Luftöffnungen (6,6',7,7') aufweist, welche zu unterschiedlichen Türseiten hin offen und über den Hohlraum (5) strömungstechnisch miteinander verbunden sind.
**dadurch gekennzeichnet, dass**
der Hohlraum (5) durch eine Trennwand (9), vorzugsweise eine schalldämmende Trennwand, in mindestens zwei strömungstechnisch miteinander verbundene Teilräume (11,12) unterteilt ist, welche sich jeweils parallel zu mindestens einer der Türblatt-Deckschalen (2,3) erstrecken, wobei eine der Luftöffnungen (6,6',7,7') zu einem ersten der Teilräume (11,12) hin offen ist und die andere der Luftöffnungen (6,6',7,7') zu dem anderen der Teilräume (11,12) hin offen ist.

2. Türblatt nach Anspruch 1, bei dem der Hohlraum teilweise mit einem schalldämmenden und/oder schallabsorbierenden Dämmmaterial versehen ist, insbesondere bei dem als Dämmmaterial Vlies und/oder Schaumstoff und/oder Mineralfasern zum Einsatz kommt.

3. Türblatt nach Anspruch 2, bei dem in dem Hohlraum zusätzlich eine oder mehrere schalldämmende Einlagen aus einem Gipswerkstoff und/oder einem Holzwerkstoff und/oder Metall und/oder Glas vorgesehen sind.

4. Türblatt nach Anspruch 2 oder 3, bei dem der Hohlraum zumindest bereichsweise mit einer Lage (8,8') ausgekleidet ist, welche das Dämmmaterial umfasst.

5. Türblatt nach einem der vorangehenden Ansprüche, bei dem das Dämmmaterial mindestens einen Strömungskanal zwischen den Luftöffnungen (6,6',7,7') ausbildet.

6. Türblatt nach einem der voranstehenden Ansprüche, bei dem die Trennwand (9) im Wesentlichen plattenförmig ausgestaltet ist und einen im Hohlraum (5) befindlichen, freiliegenden Rand (10) aufweist, um einen Luftstrom zwischen den zwei Teilräumen (11, 12) gegenüber einer Anströmrichtung um etwa 180 Grad umzulenken.

7. Türblatt nach Anspruch 6, bei dem die Luftöffnungen (6,6',7,7') fluchtend zueinander angeordnet sind.

8. Türblatt nach einem der vorangehenden Ansprüche, bei dem mindestens eine der Luftöffnungen (6,6',7,7') als Öffnung in einer der Türblatt-Deckschalen (2,3) ausgebildet ist.

9. Türblatt nach einem der Ansprüche 1 bis 6, bei dem die Luftöffnungen (6,6',7,7') an einer gemeinsamen Stirn- oder Längsseite (13,14,15,16) des Türblattes (1) angeordnet sind, und dabei durch eine Dichtung (17), insbesondere eine schalldämpfende Dichtung, und/oder eine Dichtfläche, insbesondere eine Dichtfläche, welche dazu ausgestaltet ist, mit einer schalldämpfenden Dichtung zusammenzuwirken, voneinander getrennt sind.

10. Türblatt nach einem der vorangehenden Ansprüche, wobei das Türblatt (1) mehr als zwei Luftöffnungen (6,6',7,7') aufweist, welche jeweils als Öffnungen an einer der Türblatt-Deckschalen (2,3) oder im Bereich einer Stirnoder Längsseite (13,14,15,16) des Türblattes (1) angeordnet sind, und wobei die Luftöffnungen (6,6',7,7') jeweils strömungstechnisch mit dem Hohlraum (5) verbunden sind, um einen Luftstrom zwischen den beiden Türseiten zu ermöglichen.

11. Türblatt nach einem der vorangehenden Ansprüche, bei dem der Tragrahmen (4) zumindest teilweise aus Metall, vorzugsweise Aluminium, Stahl, Holz und/oder Kunststoff besteht.

12. Türblatt nach einem der vorangehenden Ansprüche, bei dem zumindest eine der Türblatt-Deckschalen (2,3) zumindest teilweise aus Holz und/oder Glas und/oder Metall und/oder Kunststoff und/oder einem Verbundmaterial besteht.

13. Türelement mit einer Türzarge (1') und einem an der Türzarge angelenkten Türblatt (1) nach einem der vorangehenden Ansprüche.
